# EUROPÄISCHE PATENTSCHRIFT

(11) **EP 2 976 471 B1**
(45) Veröffentlichungstag und Bekanntmachung des Hinweises auf die Patenterteilung: **15.04.2020**
(21) Anmeldenummer: 14702631.4
(22) Anmeldetag: 05.02.2014
(51) Int. Cl.: E04B 1/86, B44C 5/04

(54) **SYSTEM MIT EINER VIELZAHL VON PANEELEN ZUR VERKLEIDUNG EINER WAND, DECKE ODER MÖBELFRONT**
SYSTEM WITH A MULTITUDE OF PANELS FOR THE CLADDING OF WALLS, CEILINGS OR FURNITURE
SYSTÈME AVEC UNE MULTITUDE DES PANNEAUX POUR LE REVÊTEMENT DES MURS, PLAFONDS OU MEUBLES

(30) Priorität: 18.03.2013 DE 102013004530
(43) Veröffentlichungstag der Anmeldung: 27.01.2016
(73) Patentinhaber: Fritz Egger GmbH & Co. OG, 6380 St. Johann in Tirol (AT)
(72) Erfinder: EICHHORN, Adrian, 63607 Wächtersbach (DE)
(74) Vertreter: Cohausz & Florack
(86) Internationale Anmeldenummer: PCT/EP2014/052226
(87) Internationale Veröffentlichungsnummer: WO 2014/146823

(56) Entgegenhaltungen:
- EP-A1- 2 693 733
- GB-A- 736 755
- GB-A- 785 208
- GB-A- 1 192 306
- US-A1- 2006 176 318
- US-A1- 2007 102 237
- US-A1- 2012 128 913
- US-A1- 2012 240 486

## Beschreibung

Die Erfindung betrifft ein System mit einer Vielzahl von Paneelen zur Verkleidung einer Wand, Decke oder Möbelfront, insbesondere Akustikpaneelen, wobei jedes Paneel eine Vorderseite, die von zwei parallel zueinander verlaufenden Längskanten und zwei parallel zueinander verlaufenden Querkanten, die orthogonal zu den Längskanten verlaufen, begrenzt wird, und an der Vorderseite ein in sich nicht symmetrisches Dekor aufweist, das jeweils von haptischen Markierungen gebildet wird, wobei die das Dekor bildenden Markierungen mindestens zwei verschiedene Durchmesser haben, und wobei sich das Dekor eines ersten der Paneele von dem Dekor eines zweiten der Paneele unterscheidet. Ferner betrifft die Erfindung ein Verfahren zur Herstellung einer Verkleidung einer Wand, Decke oder Möbelfront unter Verwendung eines solchen Systems. Außerdem betrifft die Erfindung ein Verfahren zur Herstellung eines solchen Systems. Schließlich betrifft die Erfindung eine Verwendung des Systems und eine Verwendung des Verfahrens.

Um die Akustik von Räumen zu verbessern, werden Wände und Decken mit schallabsorbierenden Paneelen, sogenannten Akustikpaneelen, verkleidet. Die Anwendungen betreffen dabei beispielsweise sowohl Konzerträume, Besprechungsräume als auch Arbeitsräume. Ebenso können Fahrzeuginnenräume mit schallabsorbierenden Verkleidungen ausgestattet werden.

Aus dem Stand der Technik ist es bekannt, dass die Akustikpaneele dann eine gute Schallabsorptionsfähigkeit besitzen, wenn sie eine große Porosität aufweisen. Damit wird der eindringende Schall in den durch die Porosität erzeugten Hohlräumen aufgenommen und verteilt. Der wesentliche Anteil des Schalls im Paneel wird also absorbiert und nicht wieder in den Raum reflektiert.

Eine Porosität lässt sich dadurch erzeugen, dass in die Vorderseite (Sichtseite bzw. zum Raum gewandte Seite) des jeweiligen Paneels eine Vielzahl von Reihen mit Bohrungen eingebracht wird. Die Bohrungen sind über die gesamte Oberfläche der Vorderseite des Paneels regelmäßig verteilt. Die Bohrungen haben beispielsweise einen Durchmesser von 2 mm und sind beispielsweise 4 mm von der jeweils benachbarten Bohrung derselben Reihe oder der benachbarten Reihe beabstandet.

Zumeist bestehen die schallabsorbierenden Paneele aus einem komplexen Aufbau, wobei eine die Sichtseite des Paneels bildende Beschichtung vorgesehen ist, die auf einem Unterbau befestigt ist und mit der Vielzahl von Bohrungen versehen ist. Durch die Bohrungen dringt der Schall in das Innere des Paneels ein. Die Bohrungen bilden dadurch akustisch wirksame, das heißt schallabsorbierende, Vertiefungen, eben besagte Porosität.

Bei der Herstellung des Aufbaus des Paneels wird die Beschichtung üblicherweise auf eine Trägerplatte als Unterbau durch Verkleben aufgebracht. Dazu wird die Beschichtung, die bereits mit den Bohrungen versehen ist, mit einer Klebstofflage versehen. Die bisher verwendeten Trägerplatten bestehen aus einem besonders porösen Material, also nicht aus einem standardmäßig verfügbaren Material. Beispielsweise ist es bekannt, dass eine Spanplatte mit einer besonders geringen Dichte als Trägerplatte verwendet wird.

Alternativ ist es zur Herstellung des Aufbaus des Paneels bekannt, eine Mineralwollschicht oder anderes Dämmmaterial innerhalb einer Rahmenkonstruktion anzuordnen, wobei das Dämmmaterial zusammen mit der Rahmenkonstruktion den Unterbau bildet. Der Unterbau wird dann auch in diesem Fall zu den Seiten hin mit der gelochten Beschichtung abgedeckt.

Das Ziel dieser Bemühungen ist jeweils, den in das Paneel eingedrungenen Schall nicht wieder auf der Raumseite austreten zu lassen, sondern innerhalb des Volumens des Paneels zu absorbieren oder gegebenenfalls teilweise auch an die vom Raum abgewandte Seite des Paneels abzugeben.

Die Vorderseite der Paneele ist wie gesagt immer völlig regelmäßig gelocht, das heißt mit Bohrungen überzogen. Es entsteht dadurch eine völlig homogene Optik an der Sichtseite der Paneele, die bisweilen auch, insbesondere bei großen Räumen bzw. langen Wänden, sehr eintönig wirken kann.

Aus dem Stand der Technik sind auch Wand- und Deckenverkleidungen aus Paneelen bekannt, die eine geschlossene, das heißt ungelochte, Oberfläche haben. Solche Paneele können, um eine optisch ansprechende Gestaltung zu erzielen, jeweils mit einem Dekor versehen sein. Ein solches Dekor kann regelmäßige oder unregelmäßige (irreguläre) Muster bilden und beispielsweise mittels eines Tintenstrahldruckers auf die Vorderseite, insbesondere eine Beschichtung, aufgedruckt werden.

Schallabsorbierende einlagige Faserplatten für die Verkleidung von Decken und Wänden sind aus der GB 736 755 A bekannt. Durch das Einbringen einer Vielzahl von Löchern in die dem Raum zugewandte Oberfläche der Platten kann die Porosität solcher Faserplatten gesteigert und das Schallabsorptionsvermögen verbessert werden. Die Löcher sind dabei so angeordnet, dass mindestens zwei Gruppen von Löchern ausgebildet sind und so auf den einzelnen Platten verteilt und gruppiert werden, dass sich bei einem System aus einer Vielzahl dieser Platten ein sichtbares Muster formen lässt.

Die GB 785 208 A offenbart ebenfalls einlagige Faserplatten mit schallabsorbierenden Eigenschaften sowie ein System nach dem Oberbergriff des Anspruchs 1. Diese Faserplatten sind nur bereichsweise mit die Porosität steigernden Löchern versehen, wobei durch die Verteilung dieser Löcher auf den Faserplatten ein Muster erzeugt wird.

Verkleidungselemente mit teilweise unregelmäßig geformten Hohlräumen sind aus der GB 1 192 306 A bekannt. Die als Kacheln bezeichneten Verkleidungselemente werden aus Fasermaterial hergestellt und in einem zweistufigen Prozess mit unregelmäßig geformten Hohlräumen sowie mit regelmäßig geformten Löchern versehen und sind für die Verkleidung von Wänden und Decken geeignet. Dabei sind die Hohlräume willkürlich, die Löcher aber regelmäßig über die jeweilige Kachel verteilt.

Die US 2007/0102237 A1 offenbart schallabsorbierende Gipsplatten, welche eine vergleichsweise geringe Dichte aufweisen und mit einer Vielzahl von Bohrungen versehen werden. Aus der Kombination von Gips geringer Dichte und hoher Porosität der Oberfläche ergeben sich gute schallabsorbierende Eigenschaften.

Eine schallabsorbierende Platte ist aus der US 2012/0240486 A1 bekannt. Die gezeigte Platte besteht aus einer luftundurchlässigen Membranschicht und einer mit Aussparungen versehenen Schicht aus Plattenwerkstoff. Durch auftreffenden Schall wird die Membranschicht zu Schwingungen angeregt, wodurch die durch die Schallwelle transportierte Energie dissipiert wird.

Es ist eine Aufgabe der Erfindung, große Räume oder lange Wände mit Paneelen, die schallabsorbierende Eigenschaften haben, auf besonders einfache Weise ansprechend zu verkleiden. Gelöst wird die Aufgabe durch ein System mit den im Anspruch 1 angegebenen Merkmalen.

Das erfindungsgemäße System umfasst eine Vielzahl von Paneelen zur Verkleidung einer Wand, Decke oder Möbelfront, wobei jedes Paneel eine Vorderseite, die von zwei parallel zueinander verlaufenden Längskanten und zwei parallel zueinander verlaufenden Querkanten, die orthogonal zu den Längskanten verlaufen, begrenzt wird, und an der Vorderseite ein in sich nicht symmetrisches Dekor aufweist, wobei das Dekor jeweils von haptischen Markierungen gebildet wird, wobei die das Dekor bildenden Markierungen mindestens zwei verschiedene Durchmesser haben, und wobei sich das Dekor eines ersten der Paneele von dem Dekor eines zweiten der Paneele unterscheidet. Zudem ist das erfindungsgemäße System dadurch gekennzeichnet, dass das Dekor des ersten Paneels an einer Längskante dem Dekor an seiner gegenüberliegenden Längskante entspricht, dass das Dekor des zweiten Paneels dem Dekor des ersten Paneels gespiegelt um eine seiner Längskanten entspricht, dass es sich bei den haptischen Markierungen um Bohrungen handelt, dass die Bohrungen in einem regelmäßigen Raster angeordnet sind, dass der Raster 3-15 mm beträgt, dass als Bohrungen mit zwei verschiedenen Durchmessern Bohrungen mit einem ersten Durchmesser, der in einem Bereich zwischen 1,25 mm und 1,75 mm liegt, und Bohrungen mit einem zweiten Durchmesser, der in einem Bereich zwischen 1,75 mm und 2,25 mm liegt, vorgesehen sind, dass die Paneele an der Vorderseite eine mit dem Dekor versehene ein- oder mehrlagige Beschichtung aufweisen, die ein Laminat und/oder ein Furnier aufweist, dass die Paneele eine Trägerplatte aufweisen und dass die mit den Bohrungen versehene Beschichtung auf die Trägerplatte aufgebracht ist.

Mit anderen Worten ist das System so ausgebildet, dass die Paneele (ohne zusätzliche Bearbeitungsschritte) so angeordnet werden können, dass im montierten Zustand das Dekor jedes Paneels an einer Längskante dem Dekor an der nächstliegenden Längskante (der angrenzenden Längskante) des jeweils benachbarten Paneels entspricht, und zwar unabhängig davon, ob die benachbarten Paneele dasselbe Dekor, also ein einander entsprechendes Dekor, oder ein zueinander gespiegeltes Dekor aufweisen. Wenn es heißt, dass "das Dekor jedes Paneels an einer Längskante dem Dekor an der nächstliegenden Längskante des jeweils benachbarten Paneels entspricht", ist damit gemeint, dass die das Dekor bildenden Markierungen, die der jeweiligen Längskante des Paneels am nächsten liegen, auf derselben Höhe (bezogen auf die Erstreckungsrichtung der Längskante) wie die das Dekor bildenden Markierungen des benachbarten Paneels angeordnet sind, die der jeweiligen Längskante des Paneels am nächsten liegen. Zwischen zwei zueinander benachbarten Paneelen ist also ein die Paneele übergreifendes Dekor vorgesehen. Das heißt, das Dekor des einen Paneels geht ohne Versatz oder Fehlstelle in das Dekor des benachbarten Paneels über.

Unter "Markierungen" werden im Sinne der Erfindung Bohrungen verstanden, die sich von dem umgebenden Material haptisch unterscheiden (absetzen).

Vorteilhafte Ausgestaltungen des Systems zur Verkleidung einer Wand, Decke oder Möbelfront werden im Folgenden angegeben.

Erfindungsgemäß weisen die Paneele eine Trägerplatte auf, die bevorzugt aus einem Holzwerkstoff, insbesondere einer Spanplatte, einer Faserplatte oder einer OSB-Platte, besteht.

Des Weiteren weisen die Paneele an der Vorderseite eine mit dem Dekor versehene ein- oder mehrlagige Beschichtung auf, die ein Laminat und/oder ein Furnier aufweist. Gemäß einer Ausgestaltung des erfindungsgemäßen Systems weist die Beschichtung zusätzlich eine Deckplatte, eine Folie und/oder eine Lackbeschichtung auf.

Gemäß einer weiteren Ausgestaltung des erfindungsgemäßen Systems ist vorgesehen, dass das Dekor durch voneinander beabstandete haptische Markierungen in der Beschichtung gebildet ist, wobei die Oberfläche der Beschichtung einfarbig ist und sich die Markierungen alle in gleicher Weise optisch von der Beschichtung abheben.

Erfindungsgemäß sind die haptischen Markierungen Bohrungen.

Erfindungsgemäß haben die das Dekor bildenden Markierungen (Bohrungen) mindestens zwei verschiedene Durchmesser.

Gemäß einer weiteren Ausgestaltung des erfindungsgemäßen Systems ist vorgesehen, dass von den Bohrungen definierte Querschnittsflächen einen Unterschied der Größe ihrer Flächen von 10 bis 100%, bevorzugt 20 bis 80%, besonders bevorzugt von 30 bis 60%, aufweisen.

Erfindungsgemäß sind als Bohrungen mit zwei verschiedenen Durchmessern Bohrungen mit einem ersten Durchmesser, der in einem Bereich zwischen 1,25 mm und 1,75 mm liegt, und Bohrungen mit einem zweiten Durchmesser, der in einem Bereich zwischen 1,75 mm und 2,25 mm liegt, vorgesehen.

Erfindungsgemäß sind die Bohrungen in einem regelmäßigen Raster angeordnet.

Erfindungsgemäß beträgt der Raster 3-15 mm. Gemäß einer weiteren Ausgestaltung des erfindungsgemäßen Systems ist vorgesehen, dass der Raster 4 mm beträgt.

Gemäß einer weiteren Ausgestaltung des erfindungsgemäßen Systems ist vorgesehen, dass die Bohrungen in eine poröse und/oder mit Hohlräumen durchsetzte Trägerplatte münden.

Die Aufgabe wird auch bei einem Verfahren zur Herstellung einer Verkleidung einer Wand, Decke oder Möbelfront unter Verwendung eines wie zuvor definierten Systems dadurch gelöst, dass eine Vielzahl von Paneelen, insbesondere Akustikpaneelen, des Systems derart nebeneinander montiert wird, dass die Längskanten der Paneele parallel zueinander verlaufen, eine Längskante der Paneele zur nächstliegenden Längskante des jeweils benachbarten Paneels weist und das Dekor jedes Paneels an einer Längskante dem Dekor an der nächstliegenden Längskante des jeweils benachbarten Paneels entspricht, und dass bei zumindest zwei zueinander benachbarten Paneelen das eine Paneel ein Dekor aufweist, das dem Dekor des benachbarten Paneels gespiegelt um eine seiner Längskanten entspricht.

Zwischen zwei zueinander benachbarten Paneelen wird also, wie dies zuvor erläutert wurde, ein die Paneele übergreifendes Dekor erreicht.

Vorteilhafte Ausgestaltungen des Verfahrens zur Herstellung einer Verkleidung einer Wand, Decke oder Möbelfront werden im Folgenden angegeben.

Gemäß einer Ausgestaltung des erfindungsgemäßen Verfahrens ist vorgesehen bzw. wird die Verkleidung dadurch erzeugt, dass die zwei das zueinander gespiegelte Dekor aufweisenden benachbarten Paneele so ausgerichtet werden, dass nach der Montage das Dekor des einen Paneels zum Dekor des benachbarten Paneels um eine seiner Längskanten gespiegelt und um eine zu seinen Längs- und Querkanten orthogonale (also zur Plattenebene bzw. Paneel-Vorderseite orthogonale) Achse um 180° gedreht ist. Zusätzlich oder alternativ kann vorgesehen sein, dass die zwei das zueinander gespiegelte Dekor aufweisenden benachbarten Paneele und/oder weitere zwei ein zueinander gespiegeltes Dekor aufweisende benachbarte Paneele so ausgerichtet werden, dass nach der Montage das Dekor des einen Paneels zum Dekor des benachbarten Paneels nur um eine seiner Längskanten gespiegelt ist, das Dekor also nicht gleichzeitig auch noch um eine zu seinen Längs- und Querkanten orthogonale Achse um 180° gedreht ist.

Gemäß einer weiteren Ausgestaltung des erfindungsgemäßen Verfahrens ist vorgesehen bzw. wird die Verkleidung dadurch erzeugt, dass die zwei das zueinander gespiegelte Dekor aufweisenden Paneele an ihren angrenzenden Längskanten um das gleiche Maß in ihrer Breite verringert werden, also ein parallel zur Längskante verlaufender Streifen abgetrennt wird, wobei die Streifenbreite beider abgetrennter Streifen gleich ist.

Gemäß einer weiteren Ausgestaltung des erfindungsgemäßen Verfahrens ist vorgesehen bzw. wird die Verkleidung dadurch erzeugt, dass zumindest drei Paneele nebeneinander montiert werden und sämtlich an zumindest einer Längskante um das gleiche Maß in ihrer Breite verringert werden, also ein parallel zur Längskante verlaufender Streifen abgetrennt wird, wobei die Streifenbreite aller abgetrennter Streifen von angrenzenden Längskanten gleich ist. Dabei wird nicht zwingend bei jedem Paneel ein Streifen an einer Längskante abgetrennt, die einer Längskante eines benachbarten Paneels gegenüberliegt, an der ebenfalls ein Streifen abgetrennt wird. Es ist auch denkbar, dass bei einem Paneel ein Streifen an einer Längskante abgetrennt wird, die keiner Längskante eines benachbarten Paneels gegenüberliegt. Obwohl Streifen benachbarter Paneele an angrenzenden Längskanten abgetrennt werden, greift das Dekor dennoch übergreifend, geht also von dem Dekor des einen Paneels in das Dekor des anderen Paneels ohne Längsversatz bzw. Fehlstelle über.

Gemäß einer weiteren Ausgestaltung des erfindungsgemäßen Verfahrens ist vorgesehen bzw. wird die Verkleidung dadurch erzeugt, dass bei zumindest zwei zueinander benachbarten Paneelen das eine Paneel ein Dekor aufweist, das dem Dekor des benachbarten Paneels entspricht, wobei insbesondere die zwei das einander entsprechende Dekor aufweisenden Paneele so ausgerichtet werden, dass nach der Montage das Dekor des einen Paneels zum Dekor des benachbarten Paneels um eine zu seinen Längs- und Querkanten orthogonale Achse um 180° gedreht ist. Zusätzlich oder alternativ kann vorgesehen sein, dass die zwei das einander entsprechende Dekor aufweisenden benachbarten Paneele und/oder weitere zwei ein einander entsprechendes Dekor aufweisende benachbarte Paneele so ausgerichtet werden, dass nach der Montage das Dekor des einen Paneels dem Dekor des benachbarten Paneels exakt entspricht, das Dekor also nicht gleichzeitig auch noch um eine zu seinen Längs- und Querkanten orthogonale Achse um 180° gedreht ist.

Die Aufgabe wird auch gelöst durch eine Verkleidung einer Wand, Decke oder Möbelfront, hergestellt durch das zuvor definierte Verfahren. Mit anderen Worten wird die Aufgabe gelöst durch eine Verkleidung einer Wand, Decke oder Möbelfront unter Verwendung eines wie zuvor definierten Systems, bei dem (nach der Montage) eine Vielzahl von Paneelen, insbesondere Akustikpaneelen, des Systems derart nebeneinander montiert ist, dass die Längskanten der Paneele parallel zueinander verlaufen, eine Längskante der Paneele zur nächstliegenden Längskante des jeweils benachbarten Paneels weist und das Dekor jedes Paneels an einer Längskante dem Dekor an der nächstliegenden Längskante des jeweils benachbarten Paneels entspricht, und bei dem bei zumindest zwei zueinander benachbarten Paneelen das eine Paneel ein Dekor aufweist, das dem Dekor des benachbarten Paneels gespiegelt um eine seiner Längskanten entspricht.

Gemäß einer Ausgestaltung der erfindungsgemäßen Verkleidung ist vorgesehen, dass die zwei das zueinander gespiegelte Dekor aufweisenden benachbarten Paneele so ausgerichtet sind, dass das Dekor des einen Paneels zum Dekor des benachbarten Paneels um eine seiner Längskanten gespiegelt und um eine zu seinen Längs- und Querkanten orthogonale Achse um 180° gedreht ist. Zusätzlich oder alternativ kann vorgesehen sein, dass die zwei das zueinander gespiegelte Dekor aufweisenden benachbarten Paneele und/oder weitere zwei ein zueinander gespiegeltes Dekor aufweisende benachbarte Paneele so ausgerichtet sind, dass das Dekor des einen Paneels zum Dekor des benachbarten Paneels nur um eine seiner Längskanten gespiegelt ist, das Dekor also nicht gleichzeitig auch noch um eine zu seinen Längs- und Querkanten orthogonale Achse um 180° gedreht ist.

Gemäß einer weiteren Ausgestaltung der erfindungsgemäßen Verkleidung ist vorgesehen, dass die zwei das zueinander gespiegelte Dekor aufweisenden Paneele (gegenüber Paneelen mit demselben Dekor) an ihren angrenzenden Längskanten um das gleiche Maß in ihrer Breite verringert sind, also ein parallel zur Längskante verlaufender Streifen abgetrennt ist, wobei die Streifenbreite beider abgetrennter Streifen gleich ist.

Gemäß einer weiteren Ausgestaltung der erfindungsgemäßen Verkleidung ist vorgesehen, dass zumindest drei Paneele nebeneinander montiert sind und (gegenüber Paneelen mit demselben Dekor) sämtlich an zumindest einer Längskante um das gleiche Maß in ihrer Breite verringert sind. Dabei ist nicht zwingend bei jedem Paneel ein Streifen an einer Längskante abgetrennt, die einer Längskante eines benachbarten Paneels gegenüberliegt, an der ebenfalls ein Streifen abgetrennt ist. Es ist auch denkbar, dass bei einem Paneel ein Streifen an einer Längskante abgetrennt ist, die keiner Längskante eines benachbarten Paneels gegenüberliegt.

Gemäß einer weiteren Ausgestaltung der erfindungsgemäßen Verkleidung ist vorgesehen, dass bei zumindest zwei zueinander benachbarten Paneelen das eine Paneel ein Dekor aufweist, das dem Dekor des benachbarten Paneels entspricht, wobei insbesondere die zwei das einander entsprechende Dekor aufweisenden Paneele so ausgerichtet sind, dass das Dekor des einen Paneels zum Dekor des benachbarten Paneels um eine zu seinen Längs- und Querkanten orthogonale Achse um 180° gedreht ist. Zusätzlich oder alternativ kann vorgesehen sein, dass die zwei das einander entsprechende Dekor aufweisenden benachbarten Paneele und/oder weitere zwei ein einander entsprechendes Dekor aufweisende benachbarte Paneele so ausgerichtet sind, dass das Dekor des einen Paneels dem Dekor des benachbarten Paneels exakt entspricht, das Dekor also nicht gleichzeitig auch noch um eine zu seinen Längs- und Querkanten orthogonale Achse um 180° gedreht ist.

Die Aufgabe wird außerdem bei einem Verfahren zur Herstellung eines wie zuvor definierten Systems dadurch gelöst, dass das Dekor des ersten Paneels, insbesondere Akustikpaneels, digital erstellt oder in digitale Daten umgewandelt wird, dass mittels einer computergestützten Vorrichtung aus den digitalen Daten des Dekors des ersten Paneels digitale Daten des Dekors des zweiten Paneels, insbesondere Akustikpaneels, erstellt werden und dass mittels der solcherart erhaltenen digitalen Daten das Dekor des ersten und zweiten Paneels hergestellt, das heißt an der Vorderseite des Paneels in Form von Bohrungen eingebracht wird.

Vorteilhafte Ausgestaltungen des Verfahrens zur Herstellung eines Systems zur Verkleidung einer Wand, Decke oder Möbelfront werden im Folgenden angegeben.

Gemäß einer Ausgestaltung des erfindungsgemäßen Verfahrens ist vorgesehen, dass die digitalen Daten der Dekore zur Herstellung einer Anordnung von Bohrungen, die in die Paneele eingebracht wird, herangezogen werden.

Die Aufgabe wird ferner gelöst durch eine Verwendung eines wie zuvor definierten Systems zur Herstellung einer Wandverkleidung, Deckenverkleidung oder Möbelfront. Dabei ist zwischen zwei zueinander benachbarten Paneelen jeweils ein die Paneele übergreifendes Dekor vorgesehen.

Die Aufgabe wird schließlich gelöst durch eine Verwendung eines wie zuvor definierten Verfahrens zur Herstellung einer Wandverkleidung, Deckenverkleidung oder Möbelfront. Dabei wird zwischen zwei zueinander benachbarten Paneelen jeweils ein die Paneele übergreifendes Dekor erzeugt.

Es gibt nun eine Vielzahl von Möglichkeiten, das erfindungsgemäße System und das jeweilige erfindungsgemäße Verfahren auszugestalten und weiterzubilden. Diesbezüglich sei zum einen verwiesen auf die dem Patentanspruch 1 nachgeordneten Patentansprüche, zum anderen auf die Beschreibung von Ausführungsbeispielen in Verbindung mit der Zeichnung. In der Zeichnung zeigt:
- Fig. 1: zwei Paneele eines erfindungsgemäßen Systems zur Verkleidung einer Wand, Decke oder Möbelfront,
- Fig. 2a: eine Schnittansicht des rechten Paneels entlang der Schnittlinie II-II,
- Fig. 2b: eine Schnittansicht eines zu Fig. 2a alternativen Paneels,
- Fig.3: ein Ausführungsbeispiel eines erfindungsgemäßen Systems mit den Paneelen aus Fig. 1,
- Fig. 4a: eine vergrößerte Ansicht des Details X aus Fig. 3 und
- Fig. 4b: eine vergrößerte Ansicht des Details X aus Fig. 3 in einer alternativen Ausgestaltung.

Fig. 1 zeigt zwei Akustikpaneele 1 und 2 eines Systems 3 mit einer Vielzahl von Wand-, Decken-, oder Möbelfrontpaneelen 1 bzw. 2. Jedes Paneel 1 bzw. 2 weist eine Vorderseite 4 auf, die von zwei parallel zueinander verlaufenden Längskanten 5a und 5b und zwei parallel zueinander verlaufenden Querkanten 6a und 6b, die orthogonal zu den Längskanten 5a und 5b verlaufen, begrenzt wird. Ferner weist jedes Paneel 1 bzw. 2 an der Vorderseite 4 ein in sich nicht symmetrisches (d.h. irreguläres) Dekor 7 bzw. 7' auf. Erfindungsgemäß unterscheidet sich das Dekor 7 des ersten Paneels 1 von dem Dekor 7' des zweiten Paneels 2.

Das Dekor 7 des ersten Paneels 1 entspricht an einer Längskante 5a dem Dekor 7 an seiner gegenüberliegenden Längskante 5b. Dies ist in Fig. 1 bei dem linken Paneel durch gestrichelte Linien dargestellt, die parallel zu den Querkanten 6a und 6b als Hilfslinien in Fig. 1 eingezeichnet worden sind und zeigen, dass das Dekor an der linken Längskante 5a mehrere erste (hier schwarze) Abschnitte a und mehrere zwischen zwei ersten Abschnitten liegende zweite (hier weiße) Abschnitte b hat, wobei auch an der rechten Längskante 5b sowohl schwarze erste Abschnitte a als auch weiße zweite Abschnitte b des Dekors vorgesehen sind, wobei innerhalb desselben Paneels 1 die schwarzen Abschnitte a an der linken Längskante auf derselben Höhe (bezogen auf eine Richtung parallel zu den Längsachsen) liegen, wie die schwarzen Abschnitte a an der rechten Längskante 5b. Mit anderen Worten, würde man das Paneel 1 parallel zu den Längskanten 5a und 5b zerteilen und an den bisherigen Längskanten 5a und 5b zusammensetzen (wobei die Querkanten fluchten), würde das Dekor 7 ohne Versatz (bezogen auf die Richtung parallel zu den Längskanten) vom einen Paneelteil zum anderen Paneelteil übergehen - man spricht hier von einem übergreifenden Dekor.

Das rechte Paneel 2 in Fig. 1 ist wie gesagt mit einem anderen Dekor 7' ausgebildet, wobei das Dekor 7' des zweiten Paneels 2 dem Dekor 7 des ersten Paneels 1 gespiegelt um eine seiner Längskanten 5a und 5b entspricht.

Fig. 2a zeigt einen Schnitt entlang der Schnittlinie II-II in Fig. 1, der parallel zu den Querkanten 6a und 6b an einer Stelle durch das Paneel 2 verläuft, an der das Dekor 7' an den Längskanten 5a und 5b jeweils einen (schwarzen) ersten Abschnitt a hat, der auf einen bestimmten Bereich der Vorderseite 4 begrenzt ist, also von einem (weißen) zweiten Abschnitt bzw. Bereich b umgeben ist.

In Fig. 2a ist zu erkennen, dass das Paneel 2 - auch die übrigen Paneele des Systems weisen diesen grundsätzlichen Aufbau, wenn auch mit einem anderen Dekor, auf - einen Unterbau und eine gelochte Beschichtung aufweist. Die Trägerplatte 8 besteht aus einem Holzwerkstoff, hier einer Spanplatte. An der Vorderseite 4 weist das Paneel 2 eine mit dem Dekor 7' versehene ein- oder mehrlagige, an der Trägerplatte 8 anliegende und damit verklebte Deckplatte als Beschichtung 9 auf.

Das Dekor 7' wird durch von einander beabstandete haptische (fühlbare) Markierungen 10 und 10' in der Beschichtung 9 gebildet, wobei die Oberfläche der Beschichtung 9, also die Oberfläche der Deckplatte, einfarbig ist und sich die Markierungen 10 und 10' alle in gleicher Weise optisch von der Beschichtung 9 abheben. Als Markierungen sind hier Bohrungen 10 und 10' vorgesehen, also Ausnehmungen eines runden Querschnitts.

Bei der in Fig. 2a dargestellten Schnittansicht weisen die Markierungen bzw. Bohrungen 10 und 10' zwei verschiedene Querschnitte auf. Die einen Bohrungen 10 haben einen größeren Durchmesser und eine größere Querschnittsfläche als die anderen Bohrungen 10'. Die einen Bohrungen 10 haben beispielhaft einen Durchmesser von 1,25 mm, die anderen Bohrungen 10' beispielhaft ein Durchmesser von 2,25 mm. Alle Bohrungen 10 und 10' sind in einem regelmäßigen Raster von mehreren Millimetern, beispielsweise 4 mm, angeordnet. Die Bohrungen 10 und 10' erstrecken sich vollständig durch die Beschichtung 9 hindurch, so dass sie in die Trägerplatte 8 münden.

Fig. 2b zeigt eine alternative Ausführung zu Fig. 2a. Auch hier ist der grundlegende Aufbau derselbe, d.h. das Paneel 2 hat einen Unterbau und eine Beschichtung 9. Der Unterbau ist hier allerdings nicht von einer Trägerplatte, sondern von einer mit Dämmmaterial gefüllten Rahmenkonstruktion 11 gebildet.

Fig. 3 zeigt eine Verkleidung einer Wand unter Verwendung eines System 3 mit einer Vielzahl von Paneelen 1 und 2, wobei mehrere Paneele 1 eines ersten Typs, wie er in Fig. 1 links dargestellt ist, und mehrere Paneele 2 eines zweiten Typs, wie er in Fig. 1 rechts dargestellt ist, Bestandteil des Systems sind. Die Paneele können in beliebiger Reihenfolge und Ausrichtung zueinander angeordnet werden - Voraussetzung ist, dass sie immer entlang ihrer Längskanten angeordnet werden - und dennoch greift das Dekor 7 bzw. 7' immer ohne Längsversatz bzw. ohne Fehlstelle in das Dekor 7 bzw. 7' des jeweils benachbarten Paneels über.

Die Paneele 1 und 2 des Systems 3 können also derart nebeneinander montiert werden, dass die Längskanten 5a und 5b der Paneele 1 und 2 parallel zu einander verlaufen, eine Längskante 5a bzw. 5b der Paneele 1 und 2 zur nächstliegenden Längskante 5b bzw. 5a des jeweils benachbarten Paneels 2 bzw. 1 weist und das Dekor 7 bzw. 7' jedes Paneels 1 bzw. 2 an einer Längskante 5a bzw. 5b dem Dekor 7' bzw. 7 an der nächstliegenden Längskante 5b bzw. 5a des jeweils benachbarten Paneels 2 bzw. 1 entspricht.

Dabei weist bei zumindest zwei zueinander benachbarten Paneelen 1 und 2 das eine Paneel 1 ein Dekor 7 auf, das dem Dekor 7' des benachbarten Paneels 2 gespiegelt um eine seiner Längskanten 5a bzw. 5b entspricht. Dies trifft beispielsweise auf die Paneele E und F und die Paneele J und K zu. Dabei sind die Paneele E und F so zueinander angeordnet, dass nach der Montage das Dekor 7 des einen Paneels 1 zum Dekor 7' des benachbarten Paneels 2 um eine seiner Längskanten gespiegelt und um eine zu seinen Längs- und Querkanten orthogonale Achse um 180° gedreht ist.

Bei den Paneelen J und K, die ebenfalls benachbart zueinander angeordnet sind, ist das Dekor 7 des einen Paneels 1 zum Dekor 7' des benachbarten Paneels 2 nur um eine seiner Längskanten gespiegelt, nicht aber zusätzlich auch noch um besagte orthogonale Achse 180° gedreht.

Zusätzlich kann in dem System 3 nach der Montage, was beispielhaft die Paarungen C und D, F und G sowie H und I zeigen, vorgesehen sein, dass bei zwei zueinander benachbarten Paneelen 1 und 1 bzw. 2 und 2 das eine Paneel ein Dekor 7 bzw. 7' aufweist, das dem Dekor 7 bzw. 7' des benachbarten Paneels exakt entspricht. Dabei sind die benachbarten Paneele F und G sowie die benachbarten Paneele H und I so zueinander ausgerichtet, dass nach der Montage das Dekor 7 bzw. 7' des einen Paneels zum Dekor 7 bzw. 7' des benachbarten Paneels um eine zu seinen Längs- und Querkanten orthogonale Achse um 180° gedreht ist.

Bei den Paneelen C und D, die ebenfalls benachbart zueinander angeordnet sind, ist eine solche Drehung um 180° nicht vorgesehen.

Die Fig. 4a und 4b zeigen im Detail X aus Fig. 3, dass sich bei einem monochromen Dekor 7 bzw. 7', bei dem sich haptisch hervorgehobene Bereiche von nicht hervorgehobenen Bereichen unterscheiden, die haptisch hervorgehobenen Bereiche durch Bohrungen 10 eines größeren Durchmessers (Querschnittsfläche) und die nicht hervorgehobenen Bereiche durch Bohrungen 10' eines kleineren Durchmessers (Querschnittsfläche) bilden lassen (Fig. 4a). In diesem Fall ist das gesamte Paneel 1 bzw. 2 von Bohrungen unterschiedlicher Querschnittsflächen überzogen. Dies ist auch in Fig. 2a erkennbar, die Fig. 4a entspricht.

Alternativ ist aber auch denkbar, nur die haptisch hervorgehobenen Bereiche durch Bohrungen 10' zu bilden, wohingegen die nicht hervorgehobenen Bereiche frei von Bohrungen sind (Fig. 4b). Dies ist auch in Fig. 2b erkennbar, die Fig. 4b entspricht.

## Patentansprüche

1. System (3) mit einer Vielzahl von Paneelen (1,2) zur Verkleidung einer Wand, Decke oder Möbelfront, wobei jedes Paneel (1,2) eine Vorderseite (4), die von zwei parallel zueinander verlaufenden Längskanten (5a,5b) und zwei parallel zueinander verlaufenden Querkanten (6a,6b), die orthogonal zu den Längskanten (5a,5b) verlaufen, begrenzt wird, und an der Vorderseite (4) ein in sich nicht symmetrisches Dekor (7,7') aufweist, das jeweils von haptischen Markierungen (10,10') gebildet wird, wobei die das Dekor (7,7') bildenden Markierungen (10, 10') mindestens zwei verschiedene Durchmesser haben, wobei sich das Dekor (7) eines ersten der Paneele (1,2) von dem Dekor (7') eines zweiten der Paneele (1,2) unterscheidet, wobei es sich bei den haptischen Markierungen um Bohrungen (10, 10') handelt und wobei die Bohrungen (10, 10') in einem regelmäßigen Raster angeordnet sind, **dadurch gekennzeichnet,**
- **dass** das Dekor (7) des ersten Paneels (1) an einer Längskante (5a) dem Dekor (7) an seiner gegenüberliegenden Längskante (5b) entspricht,
- **dass** das Dekor (7') des zweiten Paneels (2) dem Dekor (7) des ersten Paneels (1) gespiegelt um eine seiner Längskanten (5a,5b) entspricht,
- **dass** der Raster 3-15 mm beträgt,
- **dass** als Bohrungen (10,10') mit zwei verschiedenen Durchmessern Bohrungen (10') mit einem ersten Durchmesser, der in einem Bereich zwischen 1,25 mm und 1,75 mm liegt, und Bohrungen (10) mit einem zweiten Durchmesser, der in einem Bereich zwischen 1,75 mm und 2,25 mm liegt, vorgesehen sind,
- **dass** die Paneele (1,2) an der Vorderseite (4) eine mit dem Dekor (7,7') versehene ein- oder mehrlagige Beschichtung (9) aufweisen, die ein Laminat und/oder ein Furnier aufweist,
- **dass** die Paneele (1,2) eine Trägerplatte (8) aufweisen und
- **dass** die mit den Bohrungen (10,10') versehene Beschichtung (9) auf die Trägerplatte (8) aufgebracht ist.

2. System nach Anspruch 1, **dadurch gekennzeichnet, dass** die Trägerplatte (8) aus einem Holzwerkstoff, insbesondere einer Spanplatte, einer Faserplatte oder einer OSB-Platte, besteht.

3. System nach Anspruch 1 oder 2, **dadurch gekennzeichnet, dass** die Beschichtung (9) eine Deckplatte, eine Folie und/oder eine Lackbeschichtung aufweist.

4. System nach einem der vorangehenden Ansprüche, **dadurch gekennzeichnet, dass** das Dekor (7,7') durch voneinander beabstandete haptische Markierungen (10,10') in der Beschichtung (9) gebildet ist, wobei die Oberfläche der Beschichtung (9) einfarbig ist und sich die Markierungen (10,10') alle in gleicher Weise optisch von der Beschichtung (9) abheben.

5. System nach einem der vorangehenden Ansprüche, **dadurch gekennzeichnet, dass** von den Bohrungen (10,10') definierte Querschnittsflächen einen Unterschied der Größe ihrer Flächen von 10 bis 100%, bevorzugt 20 bis 80%, besonders bevorzugt 30 bis 60%, aufweisen.

6. System nach einem der vorangehenden Ansprüche, **dadurch gekennzeichnet, dass** der Raster 4 mm beträgt.

7. System nach einem der vorangehenden Ansprüche, **dadurch gekennzeichnet, dass** die Bohrungen (10,10') in eine poröse und/oder mit Hohlräumen durchsetzte Trägerplatte (8) münden.

8. Verfahren zur Herstellung einer Verkleidung einer Wand, Decke oder Möbelfront unter Verwendung eines Systems (3) nach einem der vorangehenden Ansprüche, **dadurch gekennzeichnet,**
- **dass** eine Vielzahl von Paneelen (1,2) des Systems (3) derart nebeneinander montiert wird, dass die Längskanten (5a,5b) der Paneele (1,2) parallel zueinander verlaufen, eine Längskante (5a,5b) der Paneele (1,2) zur nächstliegenden Längskante (5a,5b) des jeweils benachbarten Paneels (1,2) weist und das Dekor (7,7') jedes Paneels (1,2) an einer Längskante (5a,5b) dem Dekor (7,7') an der nächstliegenden Längskante (5a,5b) des jeweils benachbarten Paneels (1,2) entspricht, und
- **dass** bei zumindest zwei zueinander benachbarten Paneelen (1,2) das eine Paneel (1) ein Dekor (7) aufweist, das dem Dekor (7') des benachbarten Paneels (2) gespiegelt um eine seiner Längskanten (5a,5b) entspricht.

9. Verfahren nach Anspruch 8, **dadurch gekennzeichnet, dass** die zwei das zueinander gespiegelte Dekor (7,7') aufweisenden Paneele (1,2) so ausgerichtet werden, dass nach der Montage das Dekor (7) des einen Paneels (1) zum Dekor (7') des benachbarten Paneels (2) um eine seiner Längskanten (5a,5b) gespiegelt und um eine zu seinen Längs- und Querkanten (5a,5b,6a,6b) orthogonale Achse um 180° gedreht ist.

10. Verfahren nach Anspruch 8, **dadurch gekennzeichnet, dass** die zwei das zueinander gespiegelte Dekor (7,7') aufweisenden Paneele (1,2) an ihren angrenzenden Längskanten (5a,5b)um das gleiche Maß in ihrer Breite verringert werden.

11. Verfahren nach einem der Ansprüche 8 bis 10, **dadurch gekennzeichnet, dass** zumindest drei Paneele (1,2) nebeneinander montiert werden und sämtlich an zumindest einer Längskante (5a,5b) um das gleiche Maß in ihrer Breite verringert werden.

12. Verfahren nach einem der Ansprüche 8 bis 11, **dadurch gekennzeichnet, dass** bei zumindest zwei zueinander benachbarten Paneelen (1,2) das eine Paneel (1,2) ein Dekor (7,7') aufweist, das dem Dekor (7,7') des benachbarten Paneels (1,2) entspricht, wobei insbesondere die zwei das einander entsprechende Dekor (7,7') aufweisenden Paneele (1,2) so ausgerichtet werden, dass nach der Montage das Dekor (7,7') des einen Paneels (1,2) zum Dekor (7,7') des benachbarten Paneels (1,2) um eine zu seinen Längs- und Querkanten (5a,5b,6a,6b) orthogonale Achse um 180° gedreht ist.

13. Verfahren zur Herstellung eines Systems (3) nach einem der Ansprüche 1 bis 7, **dadurch gekennzeichnet,**
- **dass** das Dekor (7) des ersten Paneels (1) digital erstellt oder in digitale Daten umgewandelt wird,
- **dass** mittels einer computergestützten Vorrichtung aus den digitalen Daten des Dekors (7) des ersten Paneels (1) digitale Daten des Dekors (7') des zweiten Paneels (2) erstellt werden und
- **dass** mittels der solcherart erhaltenen Daten das Dekor (7,7') des ersten und zweiten Paneels (1,2) hergestellt wird.

14. Verfahren nach Anspruch 13, **dadurch gekennzeichnet, dass** die digitalen Daten der Dekore (7,7') zur Herstellung einer Anordnung von Bohrungen (10,10'), die in die Paneele (1,2) eingebracht wird, herangezogen werden.

15. Verwendung eines Systems (3) nach einem der Ansprüche 1 bis 7, zur Herstellung einer Wandverkleidung, Deckenverkleidung oder Möbelfront.

16. Verwendung eines Verfahrens nach einem der Ansprüche 8 bis 14, zur Herstellung einer Wandverkleidung, Deckenverkleidung oder Möbelfront.

## Claims

1. System (3) with a plurality of panels (1, 2) for the covering of a wall, ceiling or furniture front, wherein each panel (1, 2) has a front side (4), which is delimited by two longitudinal edges (5a, 5b) running parallel to one another and two transverse edges (6a, 6b) running parallel to one another, which run orthogonal to the longitudinal edges (5a, 5b), and, each panel (1, 2), on the front side (4), has a decoration (7, 7') that is not symmetric per se, which is formed in each case by haptic markings (10, 10'), wherein the markings (10, 10') forming the decoration (7, 7') have at least two different diameters, wherein the decoration (7) of a first of the panels (1, 2) differs from the decoration (7') of a second of the panels (7), wherein the haptic markings are boreholes (10, 10') and wherein the boreholes (10, 10') are arranged in a regular grid pattern, **characterised in that**
- the decoration (7) of the first panel (1) at a longitudinal edge (5a) corresponds to the decoration (7) at its opposing longitudinal edge (5b),
- the decoration (7') of the second panel (2) corresponds to the decoration (7) of the first panel (1) mirrored by one of its longitudinal edges (5a, 5b),
- the grid pattern is 3-15 mm,
- boreholes (10') with a first diameter, which is in a range between 1.25 mm and 1.75 mm, and boreholes (10) with a second diameter, which is in a range between 1.75 mm and 2.25 mm, are provided as boreholes (10, 10'),
- the panels (1, 2) have, on the front side (4), a single or multi-layered coating (9) provided with the decoration (7, 7') which has a laminate and/or a veneer,
- the panels (1, 2) have a carrier plate (8) and
- the coating (9) provided with the boreholes (10, 10') is applied on the carrier plate (8).

2. System according to claim 1, **characterised in that** the carrier plate (8) consists of a wood material, in particular a chipboard, a fibre board or an OSB.

3. System according to claim 1 or 2, **characterised in that** the coating (9) comprises a cover plate, a film and/or a varnish coating.

4. System according to any one of the preceding claims, **characterised in that** the decoration (7, 7') is formed in the coating (9) by haptic markings (10, 10') spaced apart from one another, wherein the surface of the coating (9) is in a single colour and the markings (10, 10') are all raised in the same manner optically from the coating (9).

5. System according to any one of the preceding claims, **characterised in that** cross-section surfaces defined by the boreholes (10, 10') have a difference in the size of their surfaces of 10 to 100%, preferably 20 to 80%, particularly preferably 30 to 60%.

6. System according to any one of the preceding claims, **characterised in that** the grid pattern is 4 mm.

7. System according to any one of the preceding claims, **characterised in that** the boreholes (10, 10') open into a porous carrier plate (8) and/or a carrier plate (8) penetrated with hollow spaces.

8. Method of manufacturing a covering of a wall, ceiling or furniture front using a system (3) according to any one of the preceding claims, **characterised in that**
- a plurality of panels (1, 2) of the system (3) is mounted next to one another such that the longitudinal edges (5a, 5b) of the panels (1, 2) run parallel to one another, a longitudinal edge (5a, 5b) of the panels (1, 2) points to the next longitudinal edge (5a, 5b) of the respectively adjacent panel (1, 2) and the decoration (7, 7') of each panel (1, 2) at a longitudinal edge (5a, 5b) corresponds to the decoration (7, 7') at the next longitudinal edge (5a, 5b) of the respectively adjacent panel (1, 2), and
- in the case of at least two panels (1, 2) adjacent to one another, the one panel (1) has a decoration (7), which corresponds to the decoration (7') of the adjacent panel (2) mirrored by one of its longitudinal edges (5a, 5b).

9. Method according to claim 8, **characterised in that** the two panels (1, 2) having the decoration (7, 7') mirrored to one another are aligned such that, after mounting, the decoration (7) of the one panel (1) is mirrored in relation to the decoration (7') of the adjacent panel (2) by one of its longitudinal edges (5a, 5b) and is rotated by 180° about an axis orthogonal to its longitudinal and transverse edges (5a, 5b, 6a, 6b).

10. Method according to claim 8, **characterised in that** the two panels (1, 2) having the decoration (7, 7') mirrored to one another are shortened in their width at their adjoining longitudinal edges (5a, 5b) by the same extent.

11. Method according to any one of claims 8 to 10, **characterised in that** at least three panels (1, 2) are mounted next to one another and all are shortened in their width at at least one adjoining longitudinal edge (5a, 5b) by the same extent.

12. Method according to any one of claims 8 to 11, **characterised in that** in the case of at least two panels (1, 2) adjacent to one another, the one panel (1, 2) has a decoration (7, 7'), which corresponds to the decoration (7, 7') of the adjacent panel (1, 2), wherein in particular the two panels (1, 2) having the decoration (7, 7') corresponding to one another are aligned such that, after mounting, the decoration (7, 7') of the one panel (1, 2) is rotated by 180° in relation to the decoration (7, 7') of the adjacent panel (1, 2) about an axis orthogonal to its longitudinal and transverse edges (5a, 5b, 6a, 6b).

13. Method of manufacturing a system (3) according to any one of claims 1 to 7, **characterised in that**
- the decoration (7) of the first panel (1) is digitally generated or converted into digital data,
- by means of a computer-aided device, digital data of the decoration (7') of the second panel (2) is generated from the digital data of the decoration (7) of the first panel (1) and
- by means of the data obtained in this manner, the decoration (7, 7') of the first and second panel (1, 2) is manufactured.

14. Method according to claim 13, **characterised in that** the digital data of the decorations (7, 7') are used to manufacture an arrangement of boreholes (10, 10'), which are introduced into the panels (1, 2).

15. Use of a system (3) according to any one of claims 1 to 7, to manufacture a wall covering, ceiling covering or furniture front.

16. Use of a method according to any one of claims 8 to 14, to manufacture a wall covering, ceiling covering or furniture front.

## Revendications

1. Système (3) avec une multitude des panneaux (1, 2) pour l'habillage d'une paroi, un plafond ou une façade de meuble, dans lequel chaque panneau (1, 2) présente une face avant (4) qui est limitée par deux bords longitudinaux (5a, 5b) parallèles et deux bords transversaux (6a, 6b) parallèles, et perpendiculaires aux bords longitudinaux (5a, 5b), et un décor (7, 7') non symétrique sur la face avant (4), le décor étant formé de marquages haptiques (10, 10'), dans lequel les marquages (10, 10') formant le décor ont au moins deux diamètres différents, dans lequel le décor (7) d'un premier panneau (1, 2) est différent du décor (7') d'un deuxième panneau (1, 2), dans lequel les marquages haptiques consistent en des alésages (10, 10') qui sont disposées en une grille régulière, **caractérisé en ce que**
- le décor (7) du premier panneau (1) sur un bord longitudinal (5a) correspond au décor (7) sur son bord longitudinal (5b) opposé,
- le décor (7') du deuxième panneau (2) correspond au décor (7) du premier panneau (1), mais en miroir par rapport au bord longitudinal (5a, 5b),
- la grille fait 3 à 15 mm,
- sont prévues comme alésages, des alésages de deux diamètres différents, des alésages (10') ayant un premier diamètre qui se situe dans la plage allant de 1,25 mm à 1,75 mm, et des alésages (10) ayant un deuxième diamètre, qui se situe dans la plage allant de 1,75 mm et 2,25 mm,
- les panneaux (1, 2) présentent sur la face avant (4), un revêtement (9) ayant une ou plusieurs couches, muni du décor (7, 7'), le revêtement présentant un stratifié et/ou un placage,
- les panneaux (1, 2) comprennent une plaque de support (8), et
- le revêtement (9) muni des alésages (10, 10') est appliqué sur la plaque de support (8).

2. Système selon la revendication 1, **caractérisée en ce que** la plaque de support (8) consiste en un matériau en bois, en particulier un panneau de particules, un panneau de fibre ou un panneau OSB.

3. Système selon la revendication 1 ou 2, **caractérisé en ce que** le revêtement comprend une plaque de couverture, une feuille et/ou un revêtement en laque.

4. Système selon l'une des revendications précédentes **caractérisé en ce que** le décor (7, 7') est formé par des marquages haptiques (7, 7') distants les uns des autres dans le revêtement (9), où la surface du revêtement (9) est unicolore et les marquages (10, 10') se détachent optiquement tous de la même manière du revêtement (9).

5. Système selon l'une des revendications précédentes **caractérisé en ce que** les surfaces transversales définies par les alésages (10, 10') présentent une différence de taille de leur surface allant de 10 à 100%, de préférence de 20 à 80%, en particulier de 30 à 60%.

6. Système selon l'une des revendications précédentes **caractérisé en ce que** la grille fait 4 mm.

7. Système selon l'une des revendications précédentes **caractérisé en ce que** les alésages (10, 10') débouchent dans une plaque de support (8) poreuse et/ou traversée par des espaces vides.

8. Procédé de fabrication d'un habillage d'une paroi, un plafond ou une façade de meuble par utilisation d'un système (3) selon l'une des revendications précédentes, **caractérisé en ce que**
- une multitude des panneaux (1, 2) du système (3) sont montés l'un à côté de l'autre de sorte que les bords longitudinaux (5a, 5b) des panneaux (1, 2) sont parallèles les uns aux autres, un bord longitudinal (5a, 5b) des panneaux (1, 2) correspond au bord longitudinal (5a, 5b) le plus proche de chaque panneaux voisin (1, 2) et le décor (7, 7') de chaque panneau (1, 2) sur un bond longitudinal (5a, 5b) correspond au décor (7, 7') sur le bord longitudinal (5a, 5b) le plus proche de chaque panneau (1, 2) voisin, et
- pour au moins deux panneaux (1, 2) adjacents, un panneau (1) comporte un décor (7) et le décor (7') du panneau (2) voisin est le miroir par rapport à un de ses bords longitudinaux (5a, 5b).

9. Procédé selon la revendication 8, **caractérisé en ce que** les deux panneaux (1, 2) comportant un décor (7, 7') en miroir l'un de l'autre sont conçus pour qu'après le montage, le décor (7) d'un des panneaux (1) soit le miroir du décor (7') du panneau (2) voisin par rapport à son bord longitudinal (5a, 5b) et est tourné de 180° autour d'un axe orthogonal à ses bords longitudinaux et transversaux (5a, 5b, 6a, 6b).

10. Procédé selon la revendication 8, **caractérisé en ce que** les deux panneaux (1, 2) comportant un décor (7, 7') en miroir l'un de l'autre ont une largeur réduite de la même manière sur leur bords longitudinaux (5a, 5b) adjacents.

11. Procédé selon l'une des revendications 8 à 10, **caractérisé en ce qu'**au moins trois panneaux sont montés l'un à côté de l'autre et ont globalement une largeur réduite de la même manière sur au moins un bord longitudinal (5a, 5b).

12. Procédé selon l'une des revendications 8 à 11, **caractérisé en ce que** pour au moins deux panneaux (1, 2) adjacents, un panneau (1, 2) comporte un décor (7, 7'), qui correspond au décor (7, 7') du panneau voisin (1, 2), où en particulier, les deux panneaux (1, 2) présentant le décor (7, 7') correspondant sont conçus pour qu'après le montage, le décor (7, 7') de l'un des panneaux (1, 2) est tourné de 180° autour d'un axe orthogonal à ses bords longitudinaux et transversaux (5a, 5b, 6a, 6b) par rapport au décor du panneau (1, 2) voisin.

13. Procédé de fabrication d'un système (3) selon l'une des revendications 1 à 7, **caractérisé en ce que**
- le décor (7) du premier panneau (1) est élaboré de manière digitale ou transformé en données digitales,
- au moyen du dispositif commandé par ordinateur, les données digitales du décor (7') du deuxième panneau (2) sont élaborées à partir des données digitales du décor (7) du premier panneau (1), et
- le décor (7, 7') des premier et deuxième panneaux (1, 2) est préparés au moyen des données digitales obtenues de cette manière.

14. Procédé selon la revendication 13, **caractérisé en ce que** les données digitales du décor (7, 7') sont utilisées pour réaliser un agencement d'alésages (10, 10') qui sont intégrées dans les panneaux (1, 2).

15. Utilisation d'un système (3) selon l'une des revendications 1 à 7, pour la réalisation d'un habillage de paroi, d'un habillage de plafond ou d'une façade de meuble.

16. Utilisation d'un procédé selon l'une des revendications 8 à 14, pour la réalisation d'un habillage de paroi, d'un habillage de plafond ou d'une façade de meuble.
